# EUROPÄISCHE PATENTSCHRIFT

(11) **EP 1 317 609 B1**
(45) Veröffentlichungstag und Bekanntmachung des Hinweises auf die Patenterteilung: **16.01.2008**
(21) Anmeldenummer: 01971660.4
(22) Anmeldetag: 31.08.2001
(51) Int. Cl.: F02D 35/00, F02M 25/08

(54) **VERFAHREN UND ELEKTRONISCHE STEUEREINRICHTUNG ZUR STEUERUNG DER REGENERIERUNG EINES KRAFTSTOFFDAMPFZWISCHENSPEICHERS BEI VERBRENNUNGSMOTOREN**
METHOD AND ELECTRONIC CONTROL UNIT FOR CONTROLLING THE REGENERATION OF A FUEL VAPOUR ACCUMULATOR IN INTERNAL COMBUSTION ENGINES
PROCEDE ET DISPOSITIF DE COMMANDE ELECTRONIQUE SERVANT A COMMANDER LA REGENERATION D'UN RESERVOIR INTERMEDIAIRE A VAPEUR DE CARBURANT DANS DES MOTEURS THERMIQUES

(30) Priorität: 04.09.2000 DE 10043862
(43) Veröffentlichungstag der Anmeldung: 11.06.2003
(73) Patentinhaber: ROBERT BOSCH GMBH, 70442 Stuttgart (DE)
(72) Erfinder: ESTEGHLAL, Gholamabas, 71638 Ludwigsburg (DE); LEDERER, Dieter, 71634 Ludwigsburg (DE)
(86) Internationale Anmeldenummer: PCT/DE2001/003292
(87) Internationale Veröffentlichungsnummer: WO 2002/020960

(56) Entgegenhaltungen:
- EP-A- 0 785 355
- WO-A-00/09881
- US-A- 4 683 861
- US-A- 5 125 385
- US-A- 5 496 228
- US-A- 6 012 435
- PATENT ABSTRACTS OF JAPAN vol. 1996, no. 05, 31. Mai 1996 (1996-05-31) & JP 08 014119 A (MAZDA MOTOR CORP), 16. Januar 1996 (1996-01-16)

## Beschreibung

### Stand der Technik

Verfahren zur Steuerung der Regenerierung eines Kraftstoffdampfzwischenspeichers bei Verbrennungsmotoren sind bereits aus der US 4 683 861 bekannt.

Aus der EP 1106 815 A1 ist ferner ein Verfahren bekannt, bei dem ein Kraftstoffmassenstrom über einen Tankentlüftungsventil einem Saugrohr einer Brennkraftmaschine zugeführt wird. Ein Steuergerät kontrolliert hierbei die Menge des Spülgases und die eingespritzte Kraftstoffmenge, wobei die Kraftstoff-Verdampfungsrate als Sollgröße festgelegt wird. Diese Sollgröße wird in Abhängigkeit von Betriebszuständen der Brennkraftmaschine festgelegt.

Weiterhin ist aus der US 5 496 228 ein Verfahren für ein Kraftstoffversorgungssystem bekannt, bei dem Kraftstoff aus einem Kraftstoffdampfspeichersystem unter Berücksichtigung von Drehmomentvorgaben der Verbrennung zugeführt wird.

Allgemein kann der Kraftstoffdampfzwischenspeicher als Aktivkohlefilter realisiert sein. Er nimmt im Tank verdunstenden Kraftstoffdampf auf. Durch Spülung mit Luft erfolgt eine Regeneration des Aktivkohlefilters. Die Spülluft strömt durch den Aktivkohlefilter, nimmt dort Kraftstoff auf und wird als mit Kraftstoff beladenes Regeneriergas dem Verbrennungsmotor zugeführt. Die Regenerierung des Aktivkohlefilters durch Spülung mit Luft erfolgt beispielsweise durch Öffnen eines Tankentlüftungsventils zwischen dem Aktivkohlefilter und dem Saugrohr des Verbrennungsmotors. Der Saugrohrunterdruck wirkt in diesem Fall als treibende Kraft für die Spülung des Filters über eine Frischluftöffnung. Das mit Kraftstoff beladene Regeneriergas strömt dem Druckgefälle folgend über das Tankentlüftungsventil zum Verbrennungsmotor.

Bekannte Verfahren sehen eine Regenerierung nur in bestimmten Betriebszuständen des Motors vor. Beim Motor mit Benzindirekteinspritzung ist der Betrieb mit homogener Verteilung des Kraftstoff/Luftgemisches in den Brennräumen besonders geeignet, da das Regeneriergas ebenfalls bereits als homogenes Gemisch von Kraftstoff und Luft in die Brennräume gelangt.

Der beim Benzindirekteinspritzmotor favorisierte MagerBetrieb mit geschichteter Ladungsverteilung ist dagegen weniger geeignet, weil das vorgemischte Regeneriergas die einspritzstrahlgeführte Ladungsschichtung beeinträchtigt.

Wie aus der US 6 012 435 bekannt ist, erfolgt daher beim langandauernden Betrieb mit geschichteter Ladung unter Umständen eine Regenerierung des Aktivkohlefilters für längere Zeit nicht, wenn der Motor längere Zeit im Schichtbetrieb betrieben wird. Wenn diese Zeit eine Schwelle überschreitet erfolgt nach der angegebenen US Schrift eine Umschaltung in den Homogenbetrieb, um eine Regenerierung des Aktivkohlefilters zu ermöglichen.

Je nachdem, wieviel Kraftstoffdampf der Aktivkohlefilter vor der Regenerierung aufgenommen hat, kann er stark oder schwach mit Kraftstoff beladen sein. Als Folge kann das Regeneriergas bei einer anschließenden Regenerierung nach einer längeren Phase mit inaktiver Tankentlüftung stark oder schwach kraftstoffhaltig sein.

Zum Ausgleich der Kraftstoffmenge, die dem Verbrennungsmotor mit dem Regeneriergas zugeführt wird, erfolgt üblicherweise eine Verkleinerung des Kraftstoffstroms über die Einspritzventile.

Ist das Regeneriergas bei einsetzender Regenerierung sehr kraftstoffreich, ist die dem Motor insgesamt zugeführte Kraftstoffmenge so groß, dass es zu unerwünschten HC-Emissionen kommen kann.

Vor diesem Hintergrund zielt die Erfindung darauf, die Zufuhr von Regeneriergas bei Verbrennungsmotoren mit Tankentlüftung unter Verringerung der unerwünschten HC-Emissionen abgasneutral durchzuführen, den Fahrkomfort nicht zu beeinträchtigen und das Motormoment nicht unerwünscht zu beeinflussen. Gleichzeitig soll die Spülmenge unter den gegebenen Randbedingungen maximiert werden.

Diese angestrebten Wirkungen werden mit den Merkmalen des Anspruchs 1 erreicht.

Im einzelnen offenbart die Erfindung ein Verfahren zur Steuerung eines Tankentlüftungsventils zwischen einem Verbrennungsmotor und einem Kraftstoffdampfspeicher, wobei der gespeicherte Kraftstoffdampf aus dem Kraftstoffdampfspeicher dem Verbrennungsmotor bei geöffnetem Tankentlüftungsventil zugeführt wird. Bei dem Verfahren wird zwischen Phasen aktiver und inaktiver Tankentlüftung unterschieden und der Öffnungszustand des Tankentlüftungsventils wird bei aktiver Tankentlüftung abhängig von ersten Betriebsparametern des Motors und/oder der Tankentlüftungsanlage durch ein Kraftstoffvorgabemittel vorgegeben und durch ein von zweiten Betriebsparametern abhängiges Spülratenbegrenzungsmittel begrenzt oder durch ein von zweiten Betriebsparametern abhängiges Spülratenvorgabemittel vorgegeben und/oder durch einen von dritten Betriebsparametern abhängigen Durchflußfaktor begrenzt.

Eine Ausführungsform sieht vor, daß die ersten Betriebsparameter des Motors und/oder der Tankentlüftungsanlage Werte für die Drehzahl und wenigstens einer der folgenden Betriebsparameter umfassen:
- Drehmoment,
- benötigte Kraftstoffmasse,
- Ansauglufttemperatur,
- Gemischzusammensetzung und
- Ladungsverteilung im Brennraum.

Eine weitere Ausführungsform sieht vor, daß die zweiten Betriebsparameter den Integralwert des Massenstroms über das Tankentlüftungsventil umfassen.

Eine weitere Ausführungsform sieht vor, daß die dritten Betriebsparameter wenigstens von der Drehzahl und dem Quotienten des Saugrohrdruckes und des Umgebungsdruckes abhängen.

Gemäß einer weiteren Ausführungsform wird zwischen Phasen aktiver und inaktiver Tankentlüftung unterschieden und es wird dann, wenn die Dauer der Phase mit inaktiver Tankentlüftung eine Mindestdauer überschreitet, der Öffnungszustand des Tankentlüftungsventils in der anschließenden Phase mit aktiver Tankentlüftung vorübergehend unter den vom Spülratenbegrenzungsmittel oder Spülratenvorgabemittel vorgegeben Wert begrenzt.

Die Erfindung betrifft weiter ein Verfahren zur Steuerung eines Tankentlüftungsventils zwischen einem Verbrennungsmotor und einem Kraftstoffdampfspeicher, wobei der gespeicherte Kraftstoffdampf aus dem Kraftstoffdampfspeicher dem Verbrennungsmotor bei geöffnetem Tankentlüftungsventil zugeführt wird wobei der Verbrennungsmotor mit einem Drehmomentwandler gekoppelt ist, dessen Übersetzungsverhältnis im Betrieb des Verbrennungsmotors veränderbar ist, und bei dem während einer Änderung des Übersetzungsverhältnisses eine vorübergehende Reduktion des vom Verbrennungsmotor gelieferten Drehmomentes erfolgt, das sich dadurch auszeichnet, daß das Tankentlüftungsventil bei einer Änderung des Übersetzungsverhältnisses mit Reduktion des vom Verbrennungsmotor gelieferten Drehmomentes vorübergehend geschlossen wird.

Eine weitere Ausführungsform sieht vor, daß die Spülrate als Quotient des Massenstroms über das Tankentlüftungsventil und des gesamten Massenstroms in das Saugrohr definiert ist.

Gemäß einer weiteren Ausführungsform wird die Begrenzung der Spülrate aufgehoben, wenn die Zeit, während der die Verringerung wirksam war, eine vorbestimmte Schwelle überschreitet.

Eine weitere Ausführungsform sieht vor, daß die Begrenzung der Spülrate aufgehoben wird, wenn ein Maß für die zum Motor geströmte Regeneriergasmenge einen Schwellenwert überschreitet.

Gemäß einer weiteren Ausführungsform wird das genannte Maß vom Integral des Massenstroms über das Tankentlüftungsventil oder von dem Integral über die Spülrate abhängig gestaltet.

Eine weitere Ausführungsform sieht eine Anwendung bei einem Verbrennungsmotor mit Benzindirekteinspritzung vor, wobei die Begrenzung der Tankentlüftung auch dann erfolgt, wenn es während aktiver Tankentlüftung zu unerwünscht hohen Lambda-Abweichungen kommt.

Bei einem Betrieb des Verbrennungsmotors mit geschichteter Ladung sieht eine weitere Ausführungsform vor, daß die relative Änderung des tiefpassgefilterten Lambda-Sollwerts ausgewertet wird, und daß die Begrenzung der Tankentlüftung wegen während aktiver Tankentlüftung unerwünscht hoher Lambda-Abweichungen nur dann erfolgt, wenn die relative Änderung des tiefpassgefilterten Lambda-Sollwerts kleiner als ein vorbestimmter Schwellenwert ist.

Die Erfindung richtet sich auch auf eine elektronische Steuereinrichtung zur Durchführung wenigstens eines der Verfahren und Ausführungsformen.

Bei den Verfahren wird zwischen Phasen aktiver und inaktiver Tankentlüftung unterschieden und die Spülrate wird bei aktiver Tankentlüftung abhängig von Betriebsparametern des Motors und/oder der Tankentlüftungsanlage durch ein Kraftstoffvorgabemittel vorgegeben und durch ein Spülratenbegrenzungsmittel begrenzt oder durch ein Spülratenvorgabemittel vorgegeben. Wenn die Dauer der Phase mit inaktiver Tankentlüftung eine Mindestdauer überschreitet, wird die Spülrate in der anschließenden Phase mit aktiver Tankentlüftung vorübergehend unter die vom Spülratenbegrenzungsmittel oder Spülratenvorgabemittel vorgegebene Rate begrenzt.

Das erfindungsgemäße Verfahren vermeidet vorteilhafterweise, dass eine Änderung des Beladungszustandes des Aktivkohlefilters, die während einer langen Phase mit inaktiver Tankentlüftung eingetreten ist, zu einer unerwünscht hohen Zunahme des Gesamtkraftstoffflusses zum Verbrennungsmotor führt. Damit kann eine unerwünschte Zunahme der HC-Emissionen nach langen Phasen inaktiver Tankentlüftung vermieden werden, ohne die erwünscht hohen Regenerierungsraten nach kürzeren Phasen inaktiver Tankentlüftung verkleinern zu müssen.

Da die Begrenzung nur vorübergehend wirkt, kann eine unerwünschte Begrenzung der Regenerierraten bei länger andauernden Phasen aktiver Tankentlüftung ebenfalls vermieden werden.

Dadurch wird in der Summe eine erwünschte große Regenerierrate ohne gesteigerte HC-Emissionen beim Übergang von inaktiver zu aktiver Tankentlüftung begünstigt.

Im folgenden werden Ausführungsbeispiele der Erfindung mit Bezug auf die Figuren erläutert.

Fig. 1 zeigt das technische Umfeld der Erfindung. Fig. 2 offenbart ein Ausführungsbeispiel der Erfindung in der Form von Funktionsblöcken. Fig. 3 zeigt eine Abwandlung des Ausführungsbeispiels der Fig. 2.

Die 1 in der Fig. 1 repräsentiert den Brennraum eines Zylinders eines Verbrennungsmotors. Über ein Einlaßventil 2 wird der Zustrom von Luft zum Brennraum gesteuert. Die Luft wird über ein Saugrohr 3 angesaugt. Die Ansaugluftmenge kann über eine Drosselklappe 4 variiert werden, die von einem Steuergerät 5 angesteuert wird. Dem Steuergerät werden Signale über den Drehmomentwunsch des Fahrers, bspw. über die Stellung eines Fahrpedals 6, ein Signal über die Motordrehzahl n von einem Drehzahlgeber 7 und ein Signal über die Menge ml der angesaugten Luft von einem Luftmengenmesser 8 zugeführt.

Zusätzlich ergänzend oder alternativ zum Luftmassenmesser 8 ist ein Saugrohrdrucksensor 8a und/oder ein Drosselklappenpositionssensor 8b zur Luftmengenmessung vorgesehen.

Im folgenden wird anstelle des Begriffs der Luftmengenmessung auch der Begriff der Füllungserfassung verwendet. Der Begriff der Füllung umschreibt die auf die Füllung eines einzelnen Zylinders bezogene Luftmenge. In erster Näherung ist dies die durch die Zahl der Zylinder und die Drehzahl dividierte und damit auf einen Hub normierte gemessene Luftmenge.

Aus diesen und ggf. weiteren Eingangssignalen über weitere Parameter des Verbrennungsmotors wie Ansaugluft- und Kühlmitteltemperatur und so weiter bildet das Steuergerät 5 Ausgangssignale zur Einstellung des Drosselklappenwinkels alpha durch ein Stellglied 9 und zur Ansteuerung eines Kraftstoffeinspritzventils 10, durch das Kraftstoff in den Brennraum des Motors dosiert wird. Außerdem wird durch das Steuergerät die Auslösung der Zündung über eine Zündeinrichtung 11 gesteuert.

Weiterhin steuert das Steuergerät eine Tankentlüftung 12 sowie weitere Funktionen zur Erzielung einer effizienten Verbrennung des Kraftstoff/Luftgemisches im Brennraum. Die aus der Verbrennung resultierende Gaskraft wird durch Kolben 13 und Kurbeltrieb 14 in ein Drehmoment gewandelt.

Die Tankentlüftungsanlage 12 besteht aus einem Aktivkohlefilter 15, der über entsprechende Leitungen beziehungsweise Anschlüsse mit dem Tank, der Umgebungsluft und dem Saugrohr des Verbrennungsmotors kommuniziert, wobei in der Leitung zum Saugrohr ein Tankentlüftungsventil 16 angeordnet ist.

Der Aktivkohlefilter 15 speichert im Tank 19 verdunstenden Kraftstoff. Bei vom Steuergerät 6 öffnend angesteuerten Tankentlüftungsventil 11 wird Luft aus der Umgebung 17 durch den Aktivkohlefilter gesaugt, der dabei den gespeicherten Kraftstoff an die Luft abgibt. Dieses auch als Tankentlüftungsgemisch oder auch als Regeneriergas bezeichnete Kraftstoff-Luft-Gemisch beeinflußt die Zusammensetzung des dem Verbrennungsmotor insgesamt zugeführten Gemisches, das im übrigen durch eine der angesaugten Luftmenge angepaßte Zumessung von Kraftstoff über die Kraftstoffzumeßvorrichtung 10 mitbestimmt wird. Dabei kann der über das Tankentlüftungssystem angesaugte Kraftstoff in Extremfällen einen Anteil von ca. einem Drittel bis zur Hälfte der Gesamtkraftstoffmenge entsprechen.

Fig. 2 zeigt eine Funktionsblockdarstellung eines Beispiels des erfindungsgemäßen Verfahrens zur Steuerung des Tankentlüftungsventils.

Block 2.1 repräsentiert ein Kraftstoffratenvorgabemittel, das beispielsweise als Kennfeldspeicher realisiert sein kann.

Die Kraftstoffrate wird zunächst abhängig vom Arbeitspunkt des Motors bestimmt. Der Kraftstoffanteil wird im Block 2.2 in eine Spülrate umgerechnet, die durch ein Spülratenbegrenzungsmittel 2.3 auf einen arbeitspunktabhängigen Maximalwert begrenzt wird.

Dabei kann die Kraftstoffrate als Quotient des über das Tankentlüftungsventil zugeführten Kraftstoffs und des gesamten der Verbrennung zugeführten Kraftstoffs definiert sein und die Spülrate kann als Quotient des Massenstroms über das Tankentlüftungsventil und des gesamten Massenstroms in das Saugrohr definiert sein.

Der Arbeitspunkt ist durch Betriebsparameter des Motors wie Drehzahl, Drehmoment, benötigte Kraftstoffmasse, Ansauglufttemperatur, Gemischzusammensetzung und Ladungsverteilung im Brennraum definiert. Diese Betriebsparameter werden teilweise vom Steuergerät vorgegeben und/oder von Sensoren erfaßt. So bestimmt das Steuergerät zum Beispiel, ob der Motor in der Betriebsart mit homogener Ladungsverteilung oder in der Betriebsart mit geschichteter Ladungsverteilung zu betreiben ist. Das Drehmoment wird vom Steuergerät aus erfaßten Betriebsparametern wie Drehzahl und Ansaugluftmenge, Ansauglufttemperatur, Drosselklappenwinkel, Saugrohrdruck und so weiter gebildet. Die Gemischzusammensetzung kann aus im Steuergerät vorliegenden Größen wie dem Kraftstofffluß über die Einspritzventile und der Zylinderfüllung berechnet werden oder mit einer Abgassonde meßtechnisch bestimmt werden.

Wesentlich ist, dass der Motor in manchen Arbeitspunkten größere Kraftstoffraten und Spülraten und damit größere Mengen Regeneriergas verarbeiten kann als in anderen und dass aus diesem Grund ein Kraftstoffratenvorgabemittel und ein Spülratenbegrenzungsmittel passende Kraftstoff- und Spülraten in Abhängigkeit vom Arbeitspunkt vorgibt.

Die Spülrate wird im Block 2.2 in ein Ansteuertastverhältnis für das Tankentlüftungsventil 16 umgerechnet. In die Berechnung kann beispielsweise der Massenstrom mdk über die Drosselklappe des Motors eingehen um zunächst einen gewünschten Massenstrom über das Tankentlüftungsventil aus der Spülrate zu bestimmen. Diese Funktion wird durch den Block 2.4 repräsentiert. Beträgt die Spülrate beipielsweise 20 % und der Massenstrom über die Drosselklappe 4Kg/Stunde, so ergibt sich daraus ein gewünschter Massenstrom über das Tankentlüftungsventil von 1 Kg/Stunde. Ein für diesen Durchfluß passendes Öffnungstastverhältnis zur Ansteuerung des Tankentlüftungsventils kann beispielsweise aus einem Kennfeld, das zusätzlich die Druckdifferenz zwischen dem Saugrohr und dem Tankentlüftungssystem berücksichtigt, gewonnen werden. Die genannte Druckdifferenz kann wiederum aus dem gemessenen oder im Steuergerät modellierten Saugrohrdruck psaug abgeschätzt werden.

Das so bestimmte Ansteuersignal wird erfindungsgemäß vorübergehend zusätzlich begrenzt.

Dazu ist eine Minimalauswahl (Block 2.3.1) zwischen dem aus einem Kennfeld (Block 2.3.2) ausgelesenen Maximalwert der Spülrate und einem Begrenzungswert der Spülrate aus einem Block 2.3.3 geeignet.

Der Begrenzungswert kann aus einer Kennlinie (Block 2.3.3) gewonnen werden, die mit dem Integralwert des Massenstroms über das Tankentlüftungsventil (Block 2.3.4) adressiert wird, wobei der Integralwert in Phasen inaktiver Tankentlüftung, die eine Mindestdauer überschreiten, von der Steuerung 2.6 auf Null zurückgesetzt wird.

Die Berücksichtigung des Integralwerts des Massenstroms über das Tankentlüftungsventil ist besonders vorteilhaft, da dieser ein Maß für die durch das Aktivkohlefilter geleitete Spülmenge ist. Übersteigt diese ein Mindestmaß, das beispielsweise dem Volumen der Leitung zwischen dem Aktivkohlefilter und dem Saugrohr entsprechen kann, so ist keine sprunghafte Änderung der HC-Konzentration im Regeneriergas mehr zu erwarten und die Begrenzung der Spülrate ist dann nicht mehr erforderlich.

Der Massenstrom über das Tankentlüftungsventil läßt sich bspw. aus der realen Spülrate, die auch dem Block 2.4. zugeführt wird, und dem Massenstrom mdk über die Drosselklappe bestimmen.

Erfindungsgemäß wird die Verringerung ausgelöst, wenn die Länge einer betriebsphase ohne Öffnung des Tankentlüftungsventils einen vorbestimmten Wert überschreitet. Die Steuerung des Wechsels zwischen aktiver und nicht aktiver Tankentlüftung erfolgt durch eine Ablaufsteuerung 2.6. Insbesondere wird von der Ablaufsteuerung auch der Massenstrom über das Tankentlüftungsventil und damit die Länge der Phasen nichtaktiver Tankentlüftung erfaßt und mit einem vorbestimmten Schwellwert verglichen. Wenn die Dauer der Nichtaktivität die durch den vorbestimmten Schwellwert definierte Zeitdauer überschreitet, wird der Integralwert des Massenstroms über das Tankentlüftungsventil auf Null zurückgesetzt. Damit wirkt bei der nächsten Aktivphase der Tankentlüftung die Spülratenbegrenzung solange, bis der Integralwert des Massenstroms den in der Kennlinie 2.33 vorgegebenen Mindestwert überschreitet.

Alternativ kann anstelle der Minimalauswahl auch eine multiplikative Verringerung der Spülrate selbst oder ihres Maximalwerts erfolgen.

Als Kriterium für die Dauer der Verringerung kann die Zeit verwendet werden, während der die Verringerung wirksam war. Überschreitet diese Zeit eine vorbestimmte Schwelle, wird die Verringerung wieder aufgehoben.

Alternativ zur Bestimmung der Spülrate aus der vorgegebenen Kraftstoffrate kann auch die Spülrate direkt vorgegeben werden.

Über die genannten Eingriffe hinaus erfolgt die Begrenzung der Tankentlüftung (TE) in folgenden Betriebszuständen:

Bei Getriebeumschaltvorgängen bei Automatikgetrieben wird ein Reduktionsmoment wirksam, das zu Einspritzausblendungen führen kann. Zur Vermeidung der Zunahme der HC-Emissionen wird das TEV mit Anforderung der Umschaltung geschlossen und erst zeitverzögert nach Wiederbeginn der Einspritzung wieder geöffnet.

BDE-spezifisch: Kommt es während der TE zu unerwünscht hohen Lambda-Abweichungen, beispielsweise aufgrund der Verwendung eines ungepufferten AKFs, so erfolgt eine sofortige Begrenzung der TE über einen Grenzwertregeleingriff. Um im Schichtbetrieb das Eingreifen der Grenzwertregelung bei einem Arbeitspunktwechsel zu vermeiden, ist es erforderlich, Arbeitspunktwechsel von Lambdaabweichungen zu unterscheiden und zuverlässig zu detektieren. Hierzu wird die relative Änderung des tiefpassgefilterten Lambda-Sollwerts ausgwertet und so gewichtet, dass lediglich kleine Werte zu einem Grenzwertregeleingriff führen, größere Werte aber als Arbeitspunktwechsel interpretiert werden.

BDE-spezifisch: Aufgrund der ungünstigen Verbrennungseigenschaften des räumlich homogen eingeleiteten Regeneriergases im Schichtbetrieb wird die TEV-Öffnung in Abhängigkeit von der Drehzahl begrenzt. In der Fig. 3 schaltet ein Schalter beim Vorliegen von Magerbetrieb (Steuersignal Bmager) ein Begrenzungskennfeld 2.8 anstelle eines Festwertes (100%) auf eine Minimalauswahl 2.10. Ein weiteres Begrenzungskennfeld 2.9 wird durch den Quotienten der Drücke Ps (Saugrohrdruck) und Druck im Tankentlüftungssystem Pu (ungefähr gleich dem Umgebungsdruck) adressiert. Im Block 2.10 erfolgt eine Minimalauswahl zwischen den Ausgangsgrößen der Kennfelder im Block 2.11 erfolgt die Bildung eines Durchflußfaktors. Block 2.11 ist in der Struktur der Fig. 2 zwischen dem Block 2.2 und dem Block 2.4 angeordnet, so daß der Eingriff über den Durchflußfaktor als zusätzliche oder ergänzende Begrenzung wirkt.

BDE-spezifisch: Zur Regenerierung des NOx-Speicher-Katalysators, die regelmäßig erforderlich ist, wird mit fettem Gemisch gefahren, das Lambda-Werte bis zu 0,7 erreichen kann. Da die Meßgenauigkeit der Lambdasonde in diesem Bereich nicht ausreichend ist, kann bei gleichzeitig erfolgender TE die Beladung des Regeneriergases nicht adaptiert werden. Zur Vermeidung des Umschaltens auf gesteuerte TE mit sehr geringer Spülrate, die in diesem Lambdabereich in der Regel erfolgt, wird bei Regenerierung des NOx-Speicher-Katalysators mit Lambdawerten kleiner einer Schwelle die Spülrate der Tankentlüftung mittels eines applizierbaren Faktors reduziert.

BDE-spezifisch: Die Umschaltung zwischen den unterschiedlichen Betriebsarten (homogen, homogen-mager, - schicht) soll ruckfrei erfolgen. Um ein mögliches Störpotential seitens der Tankentlüftung gering zu halten, wird die Beladung des Regeneriergases in die Bereiche niedrig, mittel, hoch aufgeteilt und in Abhängigkeit davon nur bestimmte Betriebsarten und -umschaltungen erlaubt. Unabhängig davon wird bei Umschaltung zwischen vom Verbrennungvorgang her unterschiedlichen Betriebsarten (homogen, schicht) der Kraftstoffanteil der TE auf einen applizierbaren Wert begrenzt, d.h. die TEV-Öffnung muss vor der Umschaltung reduziert werden. Eine übliche Konfiguration ist:
hohe Beladung: Betriebsart homogen; keine Umschaltung; mittlere Beladung: Betriebsarten hom., homogen-mager, homogen-schicht; Umschaltung;
niedrige Beladung: alle Betriebsarten; Umschaltung.

Mit den beschriebenen Begrenzungen wird eine weitestgehend abgasneutrale und den Fahrkomfort nicht beeinträchtigende TE erreicht. Unerwünschte HC-Emissionen infolge einer den Betriebszuständen nicht fein angepassten TE-Strategie werden ebenso vermieden wie unerwünschte Einflüsse auf das Moment; gleichseitig wird die Spülmenge unter den gegebenen Randbedingungen maximiert.

## Patentansprüche

1. Verfahren zur Steuerung eines Tankentlüftungsventils zwischen einem Verbrennungsmotor und einem Kraftstoffdampfspeicher, wobei der gespeicherte Kraftstoffdampf aus dem Kraftstoffdampfspeicher dem Verbrennungsmotor bei geöffnetem Tankentlüftungsventil zugeführt wird und wobei zwischen Phasen aktiver und inaktiver Tankentlüftung unterschieden wird und wobei
der Öffnungszustand des Tankentlüftungsventils bei aktiver Tankentlüftung abhängig von ersten Betriebsparametern des Motors und/oder der Tankentlüftungsanlage durch ein Kraftstoffvorgabemittel vorgegeben und
- durch ein von zweiten Betriebsparametern abhängiges Spülratenbegrenzungsmittel begrenzt oder durch ein von zweiten Betriebsparametern abhängiges Spülratenvorgabemittel vorgegeben wird
- und/oder durch einen von dritten Betriebsparametern abhängigen Durchflußfaktor begrenzt wird, **dadurch gekennzeichnet,**
**dass**, wenn die Dauer der Phase mit inaktiver Tankentlüftung eine Mindestdauer überschreitet, der Öffnungszustand des Tankentlüftungsventils in der anschließenden Phase mit aktiver Tankentlüftung vorübergehend unter den vom Spülratenbegrenzungsmittel oder Spülratenvorgabemittel vorgegeben Wert begrenzt wird

2. Verfahren nach Anspruch 1, **dadurch gekennzeichnet, dass** die ersten Betriebsparametern des Motors und/oder der Tankentlüftungsanlage Werte für die Drehzahl und wenigstens einer der folgenden Betriebsparameter umfassen:
- Drehmoment,
- benötigte Kraftstoffmasse,
- Ansauglufttemperatur,
- Gemischzusammensetzung und
- Ladungsverteilung im Brennraum

3. Verfahren nach Anspruch 1, **dadurch gekennzeichnet, dass** die zweiten Betriebsparameter den Integralwert des Massenstroms über das Tankentlüftungsventil umfassen.

4. Verfahren nach Anspruch 1, **dadurch gekennzeichnet, dass** die dritten Betriebsparameter wenigstens von der Drehzahl und dem Quotienten des Saugrohrdruckes und des Umgebungsdruckes abhängen.

5. Verfahren zur Steuerung eines Tankentlüftungsventils nach Anspruch 1,
wobei der Verbrennungsmotor mit einem Drehmomentwandler gekoppelt ist, dessen Übersetzungsverhältnis im Betrieb des Verbrennungsmotors veränderbar ist, und bei dem während einer Änderung des Übersetzungsverhältnisses eine vorübergehende Reduktion des vom Verbrennungsmotor gelieferten Drehmomentes erfolgt, und wobei das Tankentlüftungsventil bei einer Änderung des Übersetzungsverhältnisses mit Reduktion des vom Verbrennungsmotor gelieferten Drehmomentes vorübergehend geschlossen wird.

6. Verfahren nach Anspruch 1, **dadurch gekennzeichnet, dass** die Spülrate als Quotient des Massenstroms über das Tankentlüftungsventil und des gesamten Massenstroms in das Saugrohr definiert ist.

7. Verfahren nach Anspruch 1, **dadurch gekennzeichnet, dass** die Begrenzung der Spülrate aufgehoben wird, wenn die Zeit, während der die Verringerung wirksam war, eine vorbestimmte Schwelle überschreitet.

8. Verfahren nach Anspruch 1, **dadurch gekennzeichnet, dass** die Begrenzung der Spülrate aufgehoben wird, wenn ein Maß für die zum Motor geströmte Regeneriergasmenge einen Schwellenwert überschreitet

9. Verfahren nach Anspruch 8, **dadurch gekennzeichnet, dass** das genannte Maß vom Integral des Massenstroms über das Tankentlüftungsventil oder von dem Integral über die Spülrate abhängt.

10. Verfahren nach einem der vorhergehenden Ansprüche, **dadurch gekennzeichnet dass** es bei einem Verbrennungsmotor mit Benzindirekteinspritzung durchgeführt wird und dass die Begrenzung der Tankentlüftung auch dann erfolgt, wenn es während aktiver Tankentlüftung zu unerwünscht hohen Lambda-Abweichungen kommt.

11. Verfahren nach Anspruch 9, **dadurch gekennzeichnet, dass** bei einem Betrieb des Verbrennungsmotors mit geschichteter Ladung die relative Änderung des tiefpassgefilterten Lambda-Sollwerts ausgewertet wird, und dass die Begrenzung der Tankentlüftung wegen während aktiver Tankentlüftung unerwünscht hoher Lambda-Abweichungen nur dann erfolgt, wenn die relative Änderung des tiefpassgefilterten Lambda-Sollwerts kleiner als ein vorbestimmter Schwellenwert ist.

12. Elektronische Steuereinrichtung zur Durchführung der Verfahren nach den Ansprüchen 1 - 11.

## Claims

1. Method for controlling a tank venting valve between an internal combustion engine and a fuel vapour store, the stored fuel vapour being supplied from the fuel vapour store to the internal combustion engine when the tank venting valve is open, and a distinction being made between phases of active and inactive tank venting, and the opening state of the tank venting valve in the case of active tank venting being predetermined as a function of first operating parameters of the engine and/or of the tank venting system by a fuel stipulation means, and
- being limited by a scavenging-rate limitation means dependent on second operating parameters or being stipulated by a scavenging-rate stipulation means dependent on second operating parameters,
- and/or being limited by a throughflow factor dependent on third operating parameters,
**characterized in that**,
when the duration of the phase with inactive tank venting overshoots a minimum duration, the opening state of the tank venting valve in the subsequent phase with active tank venting is temporarily limited to below the value stipulated by the scavenging-rate limitation means or scavenging-rate stipulation means.

2. Method according to Claim 1, **characterized in that** the first operating parameters of the engine and/or of the tank venting system comprise values for the rotational speed and at least one of the following operating parameters:
- torque,
- required fuel mass,
- intake-air temperature,
- mixture composition, and
- charge distribution in the combustion space.

3. Method according to Claim 1, **characterized in that** the second operating parameters comprise the integral value of the mass flow via the tank venting valve.

4. Method according to Claim 1, **characterized in that** the third operating parameters depend at least on the rotational speed and on the quotient of the suction-pipe pressure and of the ambient pressure.

5. Method for controlling a tank venting valve according to Claim 1, the internal combustion engine being coupled to a torque converter, the transmission ratio of which can be varied during the operation of the internal combustion engine, and in which, during a change in the transmission ratio, a temporary reduction in the torque delivered by the internal combustion engine takes place, and, in the event of change in the transmission ratio for the reduction in the torque delivered by the internal combustion engine, the tank venting valve being temporarily closed.

6. Method according to Claim 1, **characterized in that** the scavenging rate is defined as the quotient of the mass flow via the tank venting valve and of the overall mass flow in the suction pipe.

7. Method according to Claim 1, **characterized in that** the limitation of the scavenging rate is cancelled when the time during which the reduction was effective overshoots a predetermined threshold.

8. Method according to Claim 1, **characterized in that** the limitation of the scavenging rate is cancelled when a measure for the regenerating gas quantity which flowed to the engine overshoots a threshold value.

9. Method according to Claim 8, **characterized in that** the said measure depends on the integral of the mass flow via the tank venting valve or on the integral of the scavenging rate.

10. Method according to one of the preceding claims, **characterized in that** it is carried out in an internal combustion engine with direct petrol injection, and **in that** the limitation of the tank venting takes place even when undesirably high lambda deviations occur during active tank venting.

11. Method according to Claim 9, **characterized in that**, when the internal combustion engine is operating with a stratified charge, the relative change in the low-pass-filtered lambda desired value is evaluated, and **in that** the limitation of the tank venting on account of undesirably high lambda deviations during active tank venting takes place only when the relative change in the low-pass-filter lambda desired value is lower than a predetermined threshold value.

12. Electronic control device for carrying out the method according to Claims 1-11.

## Revendications

1. Procédé de commande d'une soupape de ventilation de réservoir installée entre un moteur à combustion interne et un réservoir à vapeur de carburant, la vapeur de carburant stockée étant fournie à partir du réservoir de vapeur de carburant, au moteur à combustion interne lorsque la soupape de ventilation de réservoir est ouverte et on distingue entre les phases de ventilation active et de ventilation inactive du réservoir et
l'état d'ouverture de la soupape de ventilation de réservoir lorsque la ventilation de réservoir est activée, dépend de premiers paramètres de fonctionnement du moteur et/ou de l'installation de ventilation de réservoir en étant prédéfini par un moyen de prédéfinition de carburant et
- par un moyen de limitation du taux de rinçage dépendant de seconds paramètres de fonctionnement ou est prévu par un moyen de prédéfinition de taux de rinçage dépendant des seconds paramètres de fonctionnement,
- et/ou limité par un coefficient de passage dépendant de troisièmes paramètres de fonctionnement,
**caractérisé en ce que**
si la durée de la phase à ventilation de réservoir inactive, dépasse une durée minimale, on limite l'état d'ouverture de la soupape de ventilation de réservoir dans la phase suivante avec ventilation de réservoir activée, provisoirement, sous la valeur prédéfinie par le moyen de limitation de taux de rinçage ou le moyen de prédéfinition de taux de rinçage.

2. Procédé selon la revendication 1,
**caractérisé en ce que**
les premiers paramètres de fonctionnement du moteur et/ou de l'installation de ventilation de réservoir sont les valeurs de la vitesse de rotation et au moins d'un paramètre de fonctionnement suivant :
- couple,
- masse de carburant nécessaire,
- température de l'air aspiré,
- composition du mélange et
- répartition de charge dans la chambre de combustion.

3. Procédé selon la revendication 1,
**caractérisé en ce que**
les seconds paramètres de fonctionnement comprennent la valeur intégrale du débit massique par la soupape de ventilation de réservoir.

4. Procédé selon la revendication 1,
**caractérisé en ce que**
les troisièmes paramètres de fonctionnement dépendent au moins de la vitesse de rotation et du quotient de la pression dans la tubulure d'aspiration et de la pression ambiante.

5. Procédé de commande d'une soupape de ventilation de réservoir selon la revendication 1,
le moteur à combustion interne étant couplé à un convertisseur de couple dont le rapport de démultiplication est variable pendant le fonctionnement du moteur à combustion interne et pour lequel, pendant la variation du rapport de démultiplication, on a une réduction provisoire du couple fourni par le moteur à combustion interne et
la soupape de ventilation de réservoir est provisoirement fermée, lors d'une variation du rapport de démultiplication avec réduction du couple fourni par le moteur à combustion interne.

6. Procédé selon la revendication 1,
**caractérisé en ce qu'**
on définit le taux de rinçage comme quotient entre le débit massique traversant la soupape de ventilation de réservoir et l'ensemble du débit massique par la tubulure d'admission.

7. Procédé selon la revendication 1,
**caractérisé en ce qu'**
on supprime la limitation du taux de rinçage si le temps pendant lequel la réduction était active dépasse un seuil prédéfini.

8. Procédé selon la revendication 1,
**caractérisé en ce qu'**
on supprime la limitation du taux de rinçage si une mesure de la quantité de gaz de régénération arrivant dans le moteur dépasse un seuil.

9. Procédé selon la revendication 8,
**caractérisé en ce que**
la mesure dépend de l'intégrale du débit massique à travers la soupape de ventilation de réservoir ou de l'intégrale du taux de rinçage.

10. Procédé selon l'une des revendications précédentes,
**caractérisé en ce que**
le moteur à combustion interne est un moteur à essence à injection directe et la limitation de la ventilation du réservoir se fait si pendant une ventilation de réservoir active, on arrive à des déviations de niveau non souhaitées du coefficient lambda.

11. Procédé selon la revendication 9,
**caractérisé en ce que**
pour le fonctionnement du moteur à combustion interne à charge stratifiée, la variation relative de la valeur de consigne du coefficient lambda est exploitée par filtrage passe-bas et **en ce que** la limitation de la ventilation du réservoir, non souhaitée à cause de déviations exceptionnellement élevées du coefficient lambda pendant la ventilation active du réservoir, ne se fait que si la variation relative de la valeur de consigne du coefficient lambda, après filtrage passe-bas, est inférieure à un seuil prédéfini.

12. Installation de commande électronique pour la mise en oeuvre du procédé selon les revendications 1 à 11.
